# EUROPÄISCHE PATENTSCHRIFT

(11) **EP 2 339 099 B1**
(45) Veröffentlichungstag und Bekanntmachung des Hinweises auf die Patenterteilung: **27.02.2013**
(21) Anmeldenummer: 09015922.9
(22) Anmeldetag: 23.12.2009
(51) Int. Cl.: E05C 9/04

(54) **Getriebeanordnung eines Treibstangenbeschlages, Treibstangenbeschlag mit einer derartigen Getriebeanordnung sowie Fenster, Tür oder dergleichen mit einem derartigen Treibstangenbeschlag**
Gear assembly of a drive rod lining, drive rod lining with such a gear assembly and window, door or similar with such a drive rod lining
Agencement d'engrenage d'une ferrure de bielle, ferrure de bielle dotée d'un tel agencement d'engrenage ainsi que fenêtre, porte ou analogue dotés d'une telle ferrure de bielle

(43) Veröffentlichungstag der Anmeldung: 29.06.2011
(73) Patentinhaber: ROTO FRANK AG, 70771 Leinfelden-Echterdingen (DE)
(72) Erfinder: Issler, Thorsten, 73732 Esslingen (DE); Reich, Winfried, 73663 Berglen (DE); Fingerle, Stefan, 72768 Rommelsbach (DE); Kübler, Sergej, 86874 Mattsies (DE); Pfeiffer, Ulrich, 71282 Hemmingen (DE); Boenkendorf, Jörg, 71034 Böblingen (DE)
(74) Vertreter: Kohler Schmid Möbus

(56) Entgegenhaltungen:
- EP-A1- 0 742 332
- EP-A1- 1 369 547
- EP-A1- 1 739 260
- FR-A1- 2 919 887

## Beschreibung

Die Erfindung betrifft eine Getriebeanordnung eines Treibstangenbeschlages für Fenster, Türen oder dergleichen, mit einem Getriebe, das eingangsseitig an eine Betätigungseinrichtung und ausgangsseitig an wenigstens eine Treibstange anbindbar ist und das zwei Getriebeelemente umfasst, die miteinander antriebsverbunden und um parallele Drehachsen drehbar sind,
- wobei die Drehachsen in ihrer radialen Richtung und die Getriebeelemente in Richtung der Drehachsen gegeneinander versetzt sind und
- wobei die Getriebeelemente einander in radialer Richtung der Drehachsen überlappen und eines der Getriebeelemente von dem anderen Getriebeelement ("überdeckendes Getriebeelement") überdeckt ist.

Die Erfindung betrifft des weiteren einen Treibstangenbeschlag mit einer Getriebeanordnung der vorstehenden Art sowie ein Fenster, eine Tür oder dergleichen mit einem derartigen Treibstangenbeschlag.

Gattungsgemäßer Stand der Technik ist bekannt aus EP 0 742 332 A1. Diese Druckschrift offenbart einen zum Einbau an einem Fensterflügel bestimmten Treibstangenbeschlag, der eine Getriebeanordnung mit einem im Innern eines Getriebegehäuses untergebrachten Verzahnungsgetriebe umfasst. Letzteres weist Verzahnungselemente auf, die um parallele Drehachsen drehbar an dem Getriebegehäuse gelagert sind. Das an der Eingangsseite des Verzahnungsgetriebes angeordnete Verzahnungselement kann mittels eines Handgriffs drehbetätigt werden. Es greift mit einer ersten Verzahnung in eine Gegenverzahnung an einem ersten Antriebsschieber ein, der seinerseits mit einer ersten Treibstange kuppelbar ist. An einer zweiten, gegenüber der ersten Verzahnung im Durchmesser reduzierten Verzahnung kämmt das eingangsseitige Verzahnungselement mit einem weiteren, an der Ausgangsseite des Verzahnungsgetriebes vorgesehenen Verzahnungselement. Das ausgangsseitige Verzahnungselement greift in eine Zahnstange an einem zweiten Antriebsschieber ein, an welchen eine zweite Treibstange angebunden werden kann. Wird das eingangsseitige Verzahnungselement mittels des Handgriffs gedreht, so treibt es über seine erste Verzahnung den ersten Antriebsschieber mit einer geradlinigen Bewegung und über seine zweite Verzahnung das ausgangsseitige Verzahnungselement mit einer Drehbewegung an. Das sich drehende ausgangsseitige Verzahnungselement wiederum bewegt den zweiten Antriebsschieber translatorisch in einer der Bewegungsrichtung des ersten Antriebsschiebers entgegengesetzten Richtung.

Zur Drehlagerung an dem Getriebegehäuse ist das eingangsseitige Verzahnungselement längs seiner Drehachse beidseitig mit jeweils einer Lagerstelle in Form eines Achszapfens versehen, der in ein Lagerauge an dem Getriebegehäuse eingreift. Das ausgangsseitige Verzahnungselement ist in Richtung seiner Drehachse gegenüber dem eingangsseitigen Verzahnungselement versetzt. Es wird von dem eingangsseitigen Verzahnungselement durch dessen erste, einen verhältnismäßig großen Durchmesser aufweisende Verzahnung in radialer Richtung seiner Drehachse überdeckt. Aufgrund der Überdeckung durch das eingangsseitige Verzahnungselement weist das ausgangsseitige Verzahnungselement nur an seiner der Überdeckungsseite gegenüberliegenden Seite eine Lagerstelle zur Drehlagerung an dem Getriebegehäuse auf. Diese Drehlagerung ist mittels eines an dem ausgangsseitigen Getriebeelement vorgesehenen Achszapfens sowie mittels eines zugehörigen Lagerauges an dem Getriebegehäuse realisiert. Aufgrund seiner "fliegenden" Lagerung ist das ausgangsseitige Verzahnungselement nur eingeschränkt lastaufnahmefähig.

Eine Getriebeanordnung mit einer gegenüber dem Stand der Technik verbesserten Lastaufnahmefähigkeit, einen mit einer verbesserten Getriebeanordnung versehenen Treibstangenbeschlag sowie ein Fenster, eine Tür oder dergleichen mit einem verbesserten Treibstangenbeschlag bereitzustellen, ist Aufgabe der vorliegenden Erfindung.

Erfindungsgemäß gelöst wird diese Aufgabe durch die Gegenstände der unabhängigen Patentansprüche 1, 11 und 12.

Im Falle der Erfindung ist an der Überdeckungsseite, d.h. an der dem überdeckenden Getriebeelement zugewandten Seite, des überdeckten Getriebeelementes zwischen diesem und dessen Lagerstelle ein Freiraum vorgesehen, in welchem sich das überdeckende Getriebeelement bei Drehung um seine Drehachse bewegen kann. Aufgrund seiner Anordnung in axialer Verlängerung der Lagerstelle des überdeckten Getriebeelementes gestattet der Freiraum eine verhältnismäßig große gegenseitige Überdeckung der beiden Getriebeelemente bei gleichzeitiger Lagerung des überdeckten Getriebeelementes an der Überdeckungsseite. Diese Möglichkeit ist insbesondere dann von Bedeutung, wenn das überdeckende Getriebeelement einen relativ großen Durchmesser aufweist. Ein großer Durchmesser ist beispielsweise erforderlich, wenn mittels des überdeckenden Getriebeelementes ein langer Hub des Treibstangenbeschlages realisierbar sein muss.

Bei großer gegenseitiger Überdeckung der Getriebeelemente können deren Drehachsen aufgrund des erfindungsgemäßen Freiraumes in radialer Richtung eng aneinander herangerückt sein, ohne dass deshalb eine fliegende Lagerung des überdeckten Getriebeelements erforderlich wäre. Je kleiner der Abstand der Drehachsen der Getriebeelemente gewählt werden kann, desto platzsparender und kompakter baut die Getriebeanordnung insgesamt. Eine platzsparende und kompakte Bauweise der Getriebeanordnung wiederum erlaubt deren Unterbringung in entsprechend klein bauenden Getriebegehäusen. An dem betreffenden Fenster- oder Türflügel sind für kleine Getriebegehäuse auch nur entsprechend kleine Getriebeaufnahmen herzustellen. Durch kleine Getriebeaufnahmen werden Fenster- oder Türflügel allenfalls geringfügig geschwächt.

Insbesondere gestattet es das erfindungsgemäße Konzept, Getriebeelemente zur Realisierung langer Hübe eines Treibstangenbeschlages in Getriebegehäusen unterzubringen, an denen Durchtritte für Befestigungsschrauben einer Griffrosette einen normgemäßen Abstand (beispielsweise 43 mm) aufweisen. Aufgrund der im Falle der Erfindung möglichen gegenseitigen Überdeckung ergibt sich für die Getriebeelemente ein Gesamtmaß in radialer Richtung der Drehachsen, das einen Einbau der Getriebeelemente zwischen den Durchtritten zur Befestigung der Griffrosette zulässt.

Besondere Ausführungsarten der Erfindung nach den unabhängigen Patentansprüchen ergeben sich aus den abhängigen Patentansprüchen 2 bis 10.

Gemäß Patentanspruch 2 weist das überdeckte Getriebeelement nicht nur an der Überdeckungsseite sondern auch an der gegenüberliegenden Seite eine Lagerstelle auf. Aufgrund der beidseitigen Lagerstellen ergibt sich für das überdeckte Getriebeelement eine besonders wirksame und folglich lastaufnahmefähige Lagerung auch bei weitgehender Überdeckung durch das überdeckende Getriebeelement.

In weiterer bevorzugter Ausgestaltung der Erfindung weist auch das überdeckende Getriebeelement beidseits jeweils eine Lagerstelle auf (Patentanspruch 3). Auch das überdeckende Getriebeelement kann folglich große Lasten aufnehmen. Insbesondere in Kombination mit einem beidseitig gelagerten überdeckten Getriebeelement ergibt sich eine besonders lastaufnahmefähige Gesamtanordnung.

Im Interesse einer einfachen Bauweise ist das überdeckte Getriebeelement einer weiteren Erfindungsbauart mit einem Lagervorsprung versehen, welcher den Freiraum für das überdeckende Getriebeelement durch einen Rücksprung gegenüber der Lagerstelle des überdeckten Getriebeelementes ausbildet (Patentanspruch 4).

Aus Festigkeits- und Stabilitätsgründen ist der Lagervorsprung an dem überdeckten Getriebeelement zwischen diesem und dessen Lagerstelle gegenüber der Lagerstelle erweitert (Patentanspruch 5).

Durch eine einfache Montagefähigkeit zeichnet sich eine Ausführungsform der Erfindung aus, im Falle derer das überdeckte Getriebeelement und der damit verbundene Lagervorsprung einstückig ausgebildet sind. Im Interesse einer einfachen Fertigung bestehen das überdeckte Getriebeelement und dessen Lagervorsprung vorzugsweise aus ein und demselben Material (Patentanspruch 6). Als besonders zweckmäßig hat es sich erwiesen, das überdeckte Getriebeelement und den damit verbundenen Lagervorsprung als einheitliches Gussteil herzustellen.

Im Falle einer weiteren bevorzugten Erfindungsbauart sind die Lagerstellen des oder der Getriebeelemente unmittelbar Teil der Drehlagerungen der Getriebeelemente (Patentanspruch 7). Insbesondere in diesem Fall empfiehlt es sich der Einfachheit halber, die Lagerstelle (n) des oder der Getriebeelemente als mit der jeweiligen Drehachse konzentrischer Lagerzapfen mit Kreisquerschnitt auszuführen (Patentanspruch 8).

Gemäß Patentanspruch 9 werden erfindungsgemäß als Getriebeelemente Verzahnungselemente bevorzugt. Verzahnungsgetriebe haben sich in der Praxis als robuste und funktionssichere Antriebseinrichtungen für Treibstangenbeschläge bewährt.

Ausweislich Patentanspruch 10 ist das erfindungsgemäße Konzept in einem Fall umgesetzt, in welchem die Getriebeanordnung ein Getriebegehäuse mit Befestigungsmöglichkeiten für eine insbesondere manuelle Betätigungseinrichtung aufweist.

Nachstehend wird die Erfindung anhand beispielhafter schematischer Darstellungen näher erläutert. Es zeigen:
- Fig. 1:: eine Getriebeanordnung eines Treibstangenbeschlages mit Getriebeelementen im Innern eines Getriebegehäuses,
- Fign. 2 bis 4:: Einzeldarstellungen eines der Getriebeelemente gemäß Fig. 1,
- Fig. 5:: eine Gehäuseschale des Getriebegehäuses gemäß Fig. 1.

Ausweislich Fig. 1 ist eine Getriebeanordnung 1 Teil eines Treibstangenbeschlages 2, der an einem lediglich andeutungsweise gezeigten Flügel 3 eines Fensters 4 montiert ist. Treibstangen 5, 6 des Treibstangenbeschlages 2 sind in herkömmlicher Weise über innenverzahnte Kupplungsschuhe 7, 8 an Antriebsschieber 9, 10 der Getriebeanordnung 1 angebunden.

Die Antriebsschieber 9, 10 sind an einem Getriebegehäuse 11 der Getriebeanordnung 1 längsbeweglich geführt. Das Getriebegehäuse 11 setzt sich aus zwei Gehäuseschalen zusammen, von denen in Fig. 1 der Anschaulichkeit halber lediglich eine Gehäuseschale 12 gezeigt ist. Die nicht dargestellte Gehäuseschale und die Gehäuseschale 12 werden wie üblich miteinander vernietet. Eine Nietstelle 13 ist in Figur 1 gezeigt.

In Fig. 1 außerdem erkennbar sind an der Gehäuseschale 12 vorgesehene Durchtritte 14, 15 für Befestigungsmittel. Im gezeigten Beispielsfall handelt es sich dabei um Befestigungsschrauben zur Fixierung eines nicht gezeigten Handbetätigungsgriffs, im Einzelnen einer Griffrosette, auf der Rauminnenfläche des Flügels 3.

Der Durchtritt 14 an der Gehäuseschale 12 ist als Gewindehülse, der Durchtritt 15 als glattwandige Durchtrittsbohrung ausgebildet. Ist die in Fig. 1 nicht gezeigte Gehäuseschale auf die Gehäuseschale 12 aufgesetzt, so fluchten die Gewindehülse 14 an der Gehäuseschale 12 mit einer der Durchtrittsbohrung 15 entsprechenden Durchtrittsbohrung an der anderen Gehäuseschale und die Durchtrittsbohrung 15 an der Gehäuseschale 12 mit einer der Gewindehülse 14 entsprechenden Gewindehülse an der anderen Gehäuseschale. Zur Befestigung der Griffrosette werden Befestigungsschrauben von der Rauminnenseite her durch die Griffrosette hindurch in die Gewindehülsen 14 eingedreht. Der Achsabstand der Gewindehülsen 14 in Längsrichtung der Antriebsschieber 9, 10 beziehungsweise in Längsrichtung der Treibstangen 5, 6 ist wie üblich bemessen und beträgt im dargestellten Beispielsfall 43 mm.

Zwischen den Gewindehülsen 14 ist im Innern des Getriebegehäuses 11 ein im gezeigten Beispielsfall als Verzahnungsgetriebe ausgeführtes Getriebe 16 untergebracht. Das Getriebe 16 umfasst ein eingangsseitiges Getriebeelement 17 sowie ein ausgangsseitiges Getriebeelement 18, beide in Form von Verzahnungselementen.

Das eingangsseitige Getriebeelement 17 ist um eine Drehachse 19, das ausgangsseitige Getriebeelement 18 um eine Drehachse 20 drehbar an dem Getriebegehäuse 11 gelagert. Zur Drehlagerung des eingangsseitigen Getriebeelementes 17 dienen Achszapfen 21, die von diesem in axialer Richtung beidseits vorstehen. Die Achszapfen 21 bilden Lagerstellen des eingangsseitigen Getriebeelementes 17 und greifen in entsprechende Lageraugen 22 an dem Getriebegehäuse 11 ein (Fig. 5). Einer der Achszapfen 21 an dem eingangsseitigen Getriebeelement 17 ist in Fig. 1 zu erkennen. Fig. 5 zeigt das Lagerauge 22, welches dem von dem Betrachter von Fig. 1 abliegenden Achszapfen 21 zugeordnet ist.

Ein Innenvierkant des eingangsseitigen Getriebeelementes 17 dient in üblicher Weise zur Aufnahme eines entsprechend geformten Griffdornes des nicht gezeigten und als Betätigungseinrichtung vorgesehenen Handbetätigungsgriffes.

An seiner achsparallelen Außenseite weist das eingangsseitige Getriebeelement 17 zwei Stirnverzahnungen 23, 24 auf, die in axialer Richtung des eingangsseitigen Getriebeelementes 17 gegeneinander versetzt sind. Beide Stirnverzahnungen 23, 24 erstrecken sich nur über einen Teil des Umfangs des eingangsseitigen Getriebeelementes 17.

Die Stirnverzahnung 23 umfasst Zähne 25, die wesentlich höher sind als Zähne 26 der Stirnverzahnung 24. Mit den Zähnen 25 der Stirnverzahnung 23 greift das eingangsseitige Getriebeelement 17 in eine Zahnstange 27 an dem Antriebsschieber 10 ein. Gegenüber dem ausgangsseitigen Getriebeelement 18 ist das eingangsseitige Getriebeelement 17 in Richtung der Drehachsen 19, 20 derart versetzt angeordnet, dass es mit der einen verhältnismäßig großen Kopfkreisdurchmesser aufweisenden Stirnverzahnung 23 neben dem ausgangsseitigen Getriebeelement 18 zu liegen kommt und an der einen verhältnismäßig kleinen Kopfkreisdurchmesser aufweisenden Stirnverzahnung 24 mit einer Stirnverzahnung 28 des ausgangsseitigen Getriebeelementes 18 kämmt.

Zähne 29 der Stirnverzahnung 28 sind gemäß den Figuren 2 bis 4 lediglich über ein Teil des Umfangs des ausgangsseitigen Getriebeelementes 18 vorgesehen. Auf die Stirnverzahnung 28 folgt an dem ausgangsseitigen Getriebeelement 18 in Umfangsrichtung eine Stirnverzahnung 30 mit Zähnen 31, deren Höhe die Höhe der Zähne 29 der Stirnverzahnung 28 erheblich übersteigt. Mit den Zähnen 31 greift das ausgangsseitige Getriebeelement 18 in eine der Zahnstange 27 des Antriebsschiebers 10 ähnliche Zahnstange an dem Antriebsschieber 9 ein. Dieser Eingriff ist in Fig. 1 durch das eingangsseitige Getriebeelement 17 verdeckt.

Zur Betätigung des Treibstangenbeschlages 2 ist der mit seinem Griffdorn in den Innenvierkant des eingangsseitigen Getriebeelementes 17 eingesteckte Handbetätigungsgriff in der gewünschten Drehrichtung zu drehen. Eine Drehbewegung des Handbetätigungsgriffes wird mittels des eingangsseitigen Getriebeelementes 17 in eine Längsbewegung von Antriebsschieber 10 und Treibstange 6 und über das mit dem eingangsseitigen Getriebeelement 17 antriebsverbundene ausgangsseitige Getriebeelement 18 in eine gegenläufige Längsbewegung von Antriebsschieber 9 und Treibstange 5 umgesetzt. Derartige Längsbewegungen der Antriebsschieber 9, 10 sowie der Treibstangen 5, 6 dienen in bekannter Weise zur Überführung des Treibstangenbeschlages 2 in unterschiedliche Schaltstellungen, vorliegend in eine Verriegelungs-, eine Dreh- und eine Kippstellung.

Damit hinreichend lange Hübe des Treibstangenbeschlages 2 mittels des Getriebes 16 realisiert werden können, müssen das eingangsseitige Getriebeelement 17 und das ausgangsseitige Getriebeelement 18 in den mit den Antriebsschiebern 9, 10 zusammenwirkenden Bereichen einen verhältnismäßig großen Radius aufweisen. Ungeachtet der großen Radien des eingangsseitigen Getriebeelementes 17 und des ausgangsseitigen Getriebeelementes 18 darf die Gesamterstreckung des aus diesen Getriebeelementen zusammengesetzten Getriebes 16 in Längsrichtung der Antriebsschieber 9, 10 beziehungsweise der Treibstangen 5, 6 maximal so groß sein wie der Achsabstand der Gewindehülsen 14 an dem Getriebegehäuse 11. Andernfalls wäre das Getriebe 16 nicht im Innern des Getriebegehäuses 11 unterzubringen.

Erreicht wird das erforderliche kleine Baumaß des Getriebes 16 dadurch, dass die Drehachsen 19, 20 des eingangsseitigen Getriebeelementes 17 und des ausgangsseitigen Getriebeelementes 18 in Längsrichtung der Antriebsschieber 9, 10 beziehungsweise der Treibstangen 5, 6 entsprechend eng aneinander herangerückt sind. Aufgrund des geringen radialen Abstandes ihrer Drehachsen 19, 20 weisen das eingangsseitige Getriebeelement 17 und das ausgangsseitige Getriebeelement 18 in radialer Richtung der Drehachsen 19, 20 eine verhältnismäßig große gegenseitige Überdeckung auf. Das überdeckende eingangsseitige Getriebeelement 17 ragt bei entsprechender Drehstellung mit seiner Stirnverzahnung 23 weit über das überdeckte ausgangsseitige Getriebeelement 18. Bei Drehbewegungen um die (geometrische) Drehachse 19 schneidet die Stirnverzahnung 23 des eingangsseitigen Getriebeelementes 17 die (geometrische) Drehachse 20 des ausgangsseitigen Getriebeelementes 18. Damit dennoch eine beidseitige Drehlagerung des ausgangsseitigen Getriebeelementes 18 realisiert werden kann, sind an dem ausgangsseitigen Getriebeelement 18 besondere konstruktive Vorkehrungen getroffen.

So ist an der dem überdeckenden eingangsseitigen Getriebeelement 17 zugeordneten Überdeckungsseite des ausgangsseitigen Getriebeelementes 18 zwischen diesem und einer im gezeigten Beispielsfall als kreiszylindrischer Achszapfen 32 ausgebildeten Lagerstelle des ausgangsseitigen Getriebeelementes 18 ein Freiraum 33 vorgesehen. Dieser erstreckt sich in axialer Verlängerung des Achszapfens 32. In dem Freiraum 33 bewegt sich das überdeckende eingangsseitige Getriebeelement 17 bei Drehung um seine Drehachse 19 mit der Stirnverzahnung 23. Gebildet wird der Freiraum 33 dadurch, dass ein an das ausgangsseitige Getriebeelement 18 angeformter Lagervorsprung 34 gegenüber dem Achszapfen 32 in radialer Richtung der Drehachse 20 zurückspringt (Figuren 2 bis 4). Damit trotz des Rücksprungs eine hinreichende Lastaufnahmefähigkeit des einen Teil des Lagervorsprungs 34 bildenden Achszapfens 32 gewährleistet ist, erweitert sich der Lagervorsprung 34 außerhalb des Freiraums 33 gegenüber dem Achszapfen 32. Auf diese Art und Weise wird eine breite Basis für den Achszapfen 32 bereitgestellt.

Zur Drehlagerung des ausgangsseitigen Getriebeelementes 18 an dem Getriebegehäuse 11 greift der Achszapfen 32 des Lagervorsprungs 34 in ein entsprechendes Lagerauge an der nicht gezeigten Lagerschale des Getriebegehäuses 11 ein. An der gegenüberliegenden Seite des ausgangsseitigen Getriebeelementes 18 ist dieses mit einer weiteren Lagerstelle in Form eines kreiszylindrischen Achszapfens 35 versehen (Figuren 3,4). Diesem ist an der Gehäuseschale 12 des Getriebegehäuses 11 ein Lagerauge 36 zugeordnet(Figur 5).

Aufgrund der beidseitigen Lagerung sowohl des eingangsseitigen Getriebeelementes 17 als auch des ausgangsseitigen Getriebeelementes 18 ist das Getriebe 16 in der Lage, auch große in Querrichtung der Drehachsen 19, 20 wirkende Lasten aufzunehmen und in das Getriebegehäuse 11 abzutragen. Dessen ungeachtet ist das Getriebe 16 und mit diesem die gesamte Getriebeanordnung 1 ausgesprochen kompakt.

## Patentansprüche

1. Getriebeanordnung eines Treibstangenbeschlages (2) für Fenster (4), Türen oder dergleichen, mit einem Getriebe (16), das eingangsseitig an eine Betätigungseinrichtung und ausgangsseitig an wenigstens eine Treibstange (5, 6) anbindbar ist und das zwei Getriebeelemente (17, 18) umfasst, die miteinander antriebsverbunden und um parallele Drehachsen (19, 20) drehbar sind,
• wobei die Drehachsen (19, 20) in ihrer radialen Richtung und die Getriebeelemente (17, 18) in Richtung der Drehachsen (19, 20) gegeneinander versetzt sind und
• wobei die Getriebeelemente (17, 18) einander in radialer Richtung der Drehachsen (19, 20) überlappen und eines der Getriebeelemente (17, 18) von dem anderen Getriebeelement (17, 18) ("überdeckendes Getriebeelement") überdeckt ist,
**dadurch gekennzeichnet, dass**
das überdeckte Getriebeelement (18) an der dem überdeckenden Getriebeelement (17) zugeordneten Seite ("Überdeckungsseite") eine Lagerstelle (32) aufweist und dass an der Überdeckungsseite des überdeckten Getriebeelementes (18) zwischen diesem und dessen Lagerstelle (32) ein Freiraum (33) vorgesehen ist, der in axialer Verlängerung der Lagerstelle (32) angeordnet ist und in welchem sich das überdeckende Getriebeelement (17) bei Drehung um seine Drehachse (19) bewegt.

2. Getriebeanordnung nach Anspruch 1, **dadurch gekennzeichnet, dass** das überdeckte Getriebeelement (18) an derjenigen Seite, welche der Überdeckungsseite in Richtung der Drehachsen (19, 20) gegenüberliegt, eine weitere Lagerstelle (35) aufweist.

3. Getriebeanordnung nach einem der vorhergehenden Ansprüche, **dadurch gekennzeichnet, dass** das überdeckende Getriebeelement (17) längs seiner Drehachse (19) beidseits jeweils eine Lagerstelle (21) aufweist.

4. Getriebeanordnung nach einem der vorhergehenden Ansprüche, **dadurch gekennzeichnet, dass** die Lagerstelle (32) des überdeckten Getriebeelementes (18) an einem Lagervorsprung (34) vorgesehen ist, der mit dem überdeckten Getriebeelement (18) verbunden ist und an dessen Überdeckungsseite in Richtung der Drehachsen (19, 20) vorsteht und dass der Lagervorsprung (34) zwischen der Lagerstelle (32) und dem überdeckten Getriebeelement (18) unter Ausbildung des Freiraums (33) für das überdeckende Getriebeelement (17) in radialer Richtung der Drehachsen (19, 20) gegenüber der Lagerstelle (32) zurückspringt.

5. Getriebeanordnung nach einem der vorhergehenden Ansprüche, **dadurch gekennzeichnet, dass** der Lagervorsprung (34) zwischen dem überdeckten Getriebeelement (18) und dessen Lagerstelle (32) außerhalb des Freiraums (33) gegenüber der Lagerstelle (32) erweitert ist.

6. Getriebeanordnung nach einem der vorhergehenden Ansprüche, **dadurch gekennzeichnet, dass** das überdeckte Getriebeelement (18) und der damit verbundene Lagervorsprung (34) einstückig und vorzugsweise materialeinheitlich ausgebildet sind.

7. Getriebeanordnung nach einem der vorhergehenden Ansprüche, **dadurch gekennzeichnet, dass** das überdeckte Getriebeelement (18) und/oder das überdeckende Getriebeelement (17) an der oder den Lagerstellen (21, 32, 35) um seine oder ihre Drehachsen (19, 20) drehbar gelagert ist beziehungsweise sind.

8. Getriebeanordnung nach einem der vorhergehenden Ansprüche, **dadurch gekennzeichnet, dass** die Lagerstelle (n) (21, 32, 35) des überdeckten Getriebeelementes (18) und/oder des überdeckenden Getriebeelementes (17) als mit dessen oder deren Drehachsen (19, 20) konzentrischer Lagerzapfen mit Kreisquerschnitt ausgebildet ist beziehungsweise sind.

9. Getriebeanordnung nach einem der vorhergehenden Ansprüche, **dadurch gekennzeichnet, dass** die Getriebeelemente (17, 18) als Verzahnungselemente ausgebildet sind.

10. Getriebeanordnung nach einem der vorhergehenden Ansprüche, mit einem Getriebegehäuse (11), in welchem die Getriebeelementte (17, 18) aufgenommen sind und welches in Richtung der Drehachsen (19, 20) der Getriebeelemente (17, 18) durchsetzbare Durchtritte (14, 15) für Befestigungsmittel aufweist, mittels derer eine Betätigungseinrichtung an dem Getriebegehäuse (11) fixierbar ist, **dadurch gekennzeichnet, dass** die Getriebeelemente (17, 18) zwischen den Durchtritten (14, 15) für die Befestigungsmittel angeordnet sind.

11. Treibstangenbeschlag mit einer Getriebeanordnung (1) nach einem der Ansprüche 1 bis 10.

12. Fenster, Tür oder dergleichen mit einem Treibstangenbeschlag (2) nach Anspruch 11.

## Claims

1. Gear arrangement of a driving rod fitting (2) for windows (4), doors or the like, having a gear (16) which can be connected at the input side to an actuation device and at the output side to at least one driving rod (5, 6) and which comprises two gear elements (17, 18) which are drivingly connected to each other and which can be rotated about parallel rotation axes (19, 20),
• the rotation axes (19, 20) being offset with respect to each other in the radial direction thereof and the gear elements (17, 18) being offset with respect to each other in the direction of the rotation axes (19, 20) and
• the gear elements (17, 18) overlapping each other in a radial direction of the rotation axes (19, 20) and one of the gear elements (17, 18) being covered by the other gear element (17, 18) ("covering gear element"),
**characterised in that**
the covered gear element (18), at the side associated with the covering gear element (17) ("covering side"), has a bearing location (32) and **in that** at the covering side of the covered gear element (18) between the element and the bearing location (32) thereof there is provided a free space (33) which is arranged in axial extension of the bearing location (32) and in which the covering gear element (17) moves during rotation about the rotation axis (19) thereof.

2. Gear arrangement according to claim 1, **characterised in that** the covered gear element (18) has another bearing location (35) at the side which is opposite the covering side in the direction of the rotation axes (19, 20).

3. Gear arrangement according to either claim 1 or claim 2, **characterised in that** the covering gear element (17) has, along the rotation axis (19) thereof, at each of the two sides a bearing location (21).

4. Gear arrangement according to any one of the preceding claims, **characterised in that** the bearing location (32) of the covered gear element (18) is provided on a bearing projection (34) which is connected to the covered gear element (18) and which protrudes at the covering side thereof in the direction of the rotation axes (19, 20) and **in that** the bearing projection (34) between the bearing location (32) and the covered gear element (18) is recessed with respect to the bearing location (32) in a radial direction of the rotation axes (19, 20), thus forming the free space (33) for the covering gear element (17).

5. Gear arrangement according to any one of the preceding claims, **characterised in that** the bearing projection (34) is widened with respect to the bearing location (32) between the covered gear element (18) and the bearing location (32) thereof outside the free space (33).

6. Gear arrangement according to any one of the preceding claims, **characterised in that** the covered gear element (18) and the bearing projection (34) which is connected thereto are constructed in an integral and preferably materially uniform manner.

7. Gear arrangement according to any one of the preceding claims, **characterised in that** the covered gear element (18) and/or the covering gear element (17) is/are supported at the bearing locations(s) (21, 32, 35) so as to be able to be rotated about the rotation axis/axes (19, 20) thereof.

8. Gear arrangement according to any one of the preceding claims, **characterised in that** the bearing location(s) (21, 32, 35) of the covered gear element (18) and/or the covering gear element (17) is/are constructed as bearing pins which are concentric with the rotation axis/axes (19, 20) thereof and which have a circular cross-section.

9. Gear arrangement according to any one of the preceding claims, **characterised in that** the gear elements (17, 18) are constructed as toothed elements.

10. Gear arrangement according to any one of the preceding claims, having a gear housing (11), in which the gear elements (17, 18) are received and which has passages (14, 15) which allow passage in the direction of the rotation axes (19, 20) of the gear elements (17, 18) for securing means by way of which an actuation device can be fixed to the gear housing (11), **characterised in that** the gear elements (17, 18) are arranged between the passages (14, 15) for the securing means.

11. Driving rod fitting having a gear arrangement (1) according to any one of claims 1 to 10.

12. Window, door or the like having a driving rod fitting (2) according to claim 11.

## Revendications

1. Dispositif de transmission équipant une ferrure (2) à tige de manoeuvre destinée à des fenêtres (4), à des portes ou à des structures similaires, comprenant une transmission (16) qui peut être reliée à un dispositif d'actionnement côté entrée, et à au moins une tige de manoeuvre (5, 6) côté sortie, et qui comprend deux éléments de transmission (17, 18) en liaison mutuelle d'entraînement, pouvant tourner autour d'axes parallèles de rotation (19, 20),
• lesdits axes de rotation (19, 20) étant mutuellement décalés dans leur direction radiale, et lesdits éléments de transmission (17, 18) étant décalés l'un de l'autre dans la direction desdits axes de rotation (19, 20), et
• lesdits éléments de transmission (17, 18) se chevauchant mutuellement dans la direction radiale desdits axes de rotation (19, 20), et l'un desdits éléments de transmission (17, 18) étant recouvert par l'autre élément de transmission (17, 18) (« élément de transmission en recouvrement »),
**caractérisé par le fait que**
l'élément de transmission (18) recouvert présente une zone de montage (32) du côté (« côté recouvrement ») associé à l'élément de transmission (17) en recouvrement ; et **par le fait qu'**il est prévu côté recouvrement dudit élément de transmission (18) recouvert, entre ce dernier et sa zone de montage (32), un espace libre (33) situé dans le prolongement axial de ladite zone de montage (32) et dans lequel l'élément de transmission (17), en recouvrement, se meut lors d'une rotation autour de son axe de rotation (19).

2. Dispositif de transmission selon la revendication 1, **caractérisé par le fait que** l'élément de transmission (18) recouvert présente une zone supplémentaire de montage (35) du côté situé à l'opposé du côté recouvrement, dans la direction des axes de rotation (19, 20).

3. Dispositif de transmission selon l'une des revendications précédentes, **caractérisé par le fait que** l'élément de transmission (17) en recouvrement présente, de part et d'autre, une zone de montage (21) respective le long de son axe de rotation (19).

4. Dispositif de transmission selon l'une des revendications précédentes, **caractérisé par le fait que** la zone de montage (32) de l'élément de transmission (18) recouvert est prévue sur une protubérance de montage (34) reliée audit élément de transmission (18) recouvert et faisant saillie du côté recouvrement de ce dernier, en direction des axes de rotation (19, 20) ; et **par le fait que** ladite protubérance de montage (34) est en retrait vis-à-vis de ladite zone de montage (32) dans la direction radiale desdits axes de rotation (19, 20), entre ladite zone de montage (32) et ledit élément de transmission (18) recouvert, en réservant l'espace libre (33) dédié à l'élément de transmission (17) en recouvrement.

5. Dispositif de transmission selon l'une des revendications précédentes, **caractérisé par le fait que** la protubérance de montage (34) est élargie vis-à-vis de la zone de montage (32), à l'extérieur de l'espace libre (33), entre l'élément de transmission (18) recouvert et la zone de montage (32) de ce dernier.

6. Dispositif de transmission selon l'une des revendications précédentes, **caractérisé par le fait que** l'élément de transmission (18) recouvert, et la protubérance de montage (34) reliée à celui-ci, sont de réalisation monobloc et, de préférence, en un matériau unitaire.

7. Dispositif de transmission selon l'une des revendications précédentes, **caractérisé par le fait que** l'élément de transmission (18) recouvert, et/ou l'élément de transmission (17) en recouvrement, est ou sont respectivement monté(s) rotatif(s) autour de son ou de leurs axe(s) de rotation (19, 20) dans la ou les zone(s) de montage (21, 32, 35).

8. Dispositif de transmission selon l'une des revendications précédentes, **caractérisé par le fait que** la (les) zone(s) de montage (21, 32, 35) de l'élément de transmission (18) recouvert, et/ou l'élément de transmission (17) en recouvrement, est ou sont respectivement réalisée(s) sous la forme d'un tenon de portée de section transversale circulaire, concentrique à l'axe ou aux axes de rotation (19, 20) dudit ou desdits élément(s).

9. Dispositif de transmission selon l'une des revendications précédentes, **caractérisé par le fait que** les éléments de transmission (17, 18) sont réalisés sous la forme d'éléments dentés.

10. Dispositif de transmission selon l'une des revendications précédentes, pourvu d'un carter de transmission (11) dans lequel les éléments de transmission (17, 18) sont logés, et qui présente des traversées (14, 15) pouvant être franchies dans la direction des axes de rotation (19, 20) desdits éléments de transmission (17, 18), et dévolues à des moyens de fixation à l'aide desquels un dispositif d'actionnement peut être fixé sur ledit carter de transmission (11), **caractérisé par le fait que** les éléments de transmission (17, 18) sont interposés entre les traversées (14, 15) dévolues aux moyens de fixation.

11. Ferrure à tige de manoeuvre, équipée d'un dispositif de transmission (1) conforme à l'une des revendications 1 à 10.

12. Fenêtre, porte ou structure similaire, dotée d'une ferrure (2) à tige de manoeuvre conforme à la revendication 11.
